# FASCICULE DE BREVET EUROPEEN

(11) **EP 0 193 557 B1**
(45) Date de publication et mention de la délivrance du brevet: **09.03.1988**
(21) Numéro de dépôt: 85904266.5
(22) Date de dépôt: 09.09.1985
(51) Int. Cl.: B65D 5/42

(54) **DISPOSITIF DE SUSPENSION ET D'ESPACEMENT DE CONDITIONNEMENTS PRESENTES SUR BROCHE, ET BOITE DE CONDITIONNEMENT EQUIPEE DE CE DISPOSITIF**
VORRICHTUNG UM PRODUKTE AUF EINER TRAGSTANGE AUFZUHÄNGEN UND IN ABSTAND VON EINANDER ZU HALTEN, SOWIE EIN MIT EINER SOLCHEN VORRICHTUNG VERSEHENER VERPACKUNGSBEHÄLTER
DEVICE FOR HANGING AND SPACING CONDITIONED PRODUCTS DISPLAYED ON A BROACH, AND CONDITIONING BOX FITTED WITH SAID DEVICE

(30) Priorité: 12.09.1984 FR 8414015
(43) Date de publication de la demande: 10.09.1986
(73) Titulaire: SOCIETE VYNEX SA, F-08160 Flize (FR)
(72) Inventeur: DECHIROT, Jean-Pierre, Balan F-08200 Sedan (FR)
(74) Mandataire: Gérardin, Robert Jean René
(86) Numéro de dépôt international: FR8500242
(87) Numéro de publication internationale: WO8601785

(56) Documents cités:
- US-A- 3 254 761
- US-A- 3 945 559
- US-A- 4 291 807

## Description

L'invention concerne un dispositif de suspension et d'espacement de conditionnements présentés sur broche et une boîte de conditionnement équipée de ce dispositif.

Il est connu d'utiliser, pour la suspension des conditionnements, une languette perforée, rapportée par couture ou collage à la partie supérieure de sachets transparents renfermant des produits, ou moulée avec le sachet, ou de prolonger vers le haut la carte de présentation de produits recou- verts d'une pellicule thermoformée et collée à chaud, ou d'avoir le couvercle en carton rapporté par collagesur le bord d'un boîtier en matière plastique moulée renfermant les produits.

Ce mode de suspension remplit parfaitement son rôle, lorsque les conditionnements ci-dessus évoqués sont présentés sur des broches horizontales, mais il n'en est pas de même lorsque celles-ci sont inclinées afin d'obtenir le rappel permanent des conditionnements vers le nez de la broche: par gravité, lorsque les broches sont inclinées vers le bas, ou, sous l'action d'un ressort, lorsque les broches sont horizontales ou inclinées vers le haut: le but étant d'obtenir un front continu de vente facilitant la recherche des produits et leur préhension.

En effet, la forme de ces conditionnements se prête mal à une bonne répartition de la poussée de rappel et il en résulte un déséquilibre, qui se traduit par la sortie intempestive des broches de conditionnements lorsque la poussée est trop importante: cequi oblige à limiter volontairement la longueur des broches ou à ne les garnir que partiellement.

Quant aux boîtes de conditionnement existant actuellement et dont la conception a été rappelée plus haut, elles nécessitent d'utiliser des outillages spéciaux assez coûteux pour réaliser le thermoformage du boîtier; inconvénient qui s'ajoute à celui déjà signalé ci-dessus.

On connaît déjà des dispositifs de suspension et d'espacement de conditionnement similaire au dispositif précisé dans la revendication 1 :
- brevet des Etats-Unis d'Amérique N_{°} 325476t. Le conditionnement est suspendu par une languette de section triangulaire obtenue par expansion, dont la partie supérieure, constituant la base du triangle, a une largeur égale à l'épaisseur du conditionnement;
- brevet des Etats-Unis d'Amérique N04291 807. La languette de suspension du conditionnement est repliée vers l'arrière sur une partie de sa largeur.

Ces dispositifs ont été conçus en vue d'obtenir un certain espacement de conditionnements présentés sur des broches horizontales et ils exigeraient donc d'être réalisés spécialement pour être présentés sur des broches inclinées.

L'invention a pour but de remédier à cet inconvénient. Cette invention, telle qu'elle est caractérisée dans les revendications, résout le problème consistant à obtenir un espacement régulier des conditionnements présentés sur broche lorsque ceux-ci sont rappelés en permanence vers le nez de la broche par gravité ou par l'intermédiaire d'un ressort.

Ce dispositif est constitué d'une languette perforée présentant un orifice de passage de la broche double du présentoir, cette languette étant munie d'une bride d'espacement implantée au niveau du bord supérieur de l'orifice de passage de la broche double du présentoir. La boîte de conditionnement est constituée d'un boîtier semi-rigide, muni de rebords sur lesquels est fixé un film de matière plastique thermosoudable, utilisé aussi pour rapporter la languette perforée contre le rebord supérieur du boîtier en carton.

La longueur de la bride d'espacement peut correspondre à l'épaisseur du boîtier divisée par le cosinus de l'angle d'inclinaison des broches du présentoir. Cette bride d'espacement peut être prolongée par une petite languette de largeur correspondant à l'écartement des branches des broches de type double équipant des présentoirs, mais qui peut être adaptée à d'autres types.

La languette perforée et la bride d'espacement sont, dans un mode de réalisation préférentiel, fabriquées en une seule pièce, par pliage et collage.

Le boîtier peut être en carton et réalisé par découpage, pliage et collage.

Le pliage de l'a bride d'espacement et du boîtier est facilité par ta réalisation préalable de lignes de perforations.

Les côtés supérieur et inférieur du boîtier sont réunis aux côtés verticaux par des languettes col'-Fées.

La languette perforée et l'a bride d'espacement sont utilisées comme supports d'information, ainsi que le fond et les bords du boîtier.

La largeur du boîtier, de la languette perforée et de la bride d'espacement, ainsi que l'orifice de passage de la broche et la petite languette prolongeant la bride d'espacement peuvent être multipliés par le nombre de broches nécessaires à la présentation d'une quantité plus importante de produits ou de produits de grande longueur.

Les avantages obtenus grâce à cette invention consistent essentiellement en ce que la poussée exercée sur les conditionnements est située dans l'axe de la broche, au niveau de la languette de suspension: ce qui élimine tout risque de basculement des conditionnements et, par conséquent, tout risque de sortie de broche des conditionnements situés sur l'avant et d'écrasement de ceux-ci sous la poussée, lorsqu'ils sont rappelés vers l'avant par gravité ou par un ressort, et en ce que les parties en matière plastique moulée ont été supprimées et remplacées par un boîtier, obtenu par découpage et pliage dans un matériau semi-rigide tel que le carton, obturé par un film souple transparent rapporté par thermocollage.

L'invention est exposée ci-après, plus en détail, à l'aide d'un dessin repésentant une vue en perspective de boîtes de conditionnement disposées l'une contre l'autre sur une broche double de présentoir, représentant seulement un mode d'exécution.

La figure du dessin représente des boîtiers 4, suspendus à la broche double 3, inclinée vers le bas d'un angle a, par l'intermédiaire d'une languette 1, munie d'un orifice 1 a, rapportée contre le rebord supérieur 4a du boîtier 4 par l'intermédiaire du film de matière plastique thermosoudable 5, servant à obturer l'ouverture du boîtier, fixé par thermocollage sur les rebords dudit boîtier. Ainsi, l'espacement est obtenu par une bride 2, implantée au niveau du bord supérieur de l'orifice 1 a de passage de la broche, dont la longueur est supérieure à l'épaisseur de la boîte divisée par le cosinus de l'angle d'inclinaison des broches, etqui est prolongée par une petite languette 2a qui pénètre entre les branches 3a et 3b de la broche double 3 après avoir traversé l'orifice de passage de broche de la languette de conditionnement situé juste derrière. La poussée du conditionnement situé en arrière est ainsi retransmise au conditionnement situé en avant par la bride d'espacement 2, au niveau de la broche.

On remarque aussi, sur le boîtier 4, que les côtés supérieur 4b et inférieur 4c sont réunis aux côtés verticaux 4d et 4e par des languettes collées 4f.

## Revendications

1. Dispositif de suspension et d'espacement de conditionnements présentés sur broche, et boîte de conditionnement équipée de ce dispositif, dans lesquels le dispositif de suspension et d'espacement est constitué d'une languette (1 ) présentant un orifice de passage (1 a) de la broche double (3) du présentoir, cette languette étant munie d'une bride d'espacement (2) implantée au niveau du bord supérieur de cet orifice de passage et la boîte de conditionnement étant constituée d'un boîtier semi-rigide (4) muni de rebords sur lesquels est fixé un film de matière plastique thermosoudable (5), utilisé aussi pour rapporter la languette perforée (1 ) contre le rebord supérieur (4a) du boîtier (4).

2. Dispositif de suspension et d'espacement, et boîte de conditionnement, selon la revendication 1, pour un présentoir muni de broches inclinées d'un angle a dans lesquels la longueur de la bride d'espacement (2) correspond à l'épaisseur du boîtier (4) divisée par le cosinus de l'angle a d'inclinaison des broches du présentoir.

3. Dispositif de suspension et d'espacement, et boîte de conditionnement, selon la revendication 1, dans lesquels la bride d'espacement (2) est prolongée par une petite languette (2a) de largeur correspondant à l'écartement des branches (3a et 3b) des broches de type double.

4. Dispositif de suspension et d'espacement, et boîte de conditionnement, selon la revendication 1, dans lesquels la languette perforée (1 ) et la bride d'espacement (2) sont réalisées en une seule pièce par pliage et collage.

5. Dispositif de suspension et d'espacement, et boîte de conditionnement, selon la revendication 1, dans lesquels le boîtier (4) est réalisé pardécou- page, pliage et collage.

6. Dispositif de suspension et d'espacement, et boîte de conditionnement, selon les revendications 4 et 5, dans lesquels le pliage est facilité par la réalisation préalable de lignes de perforations.

7. Dispositif de suspension et d'espacement, et boîte de conditionnement, selon la revendication 5, dans lesquels les côtés supérieur (4b) et inférieur (4c) sont réunis aux côtés verticaux (4d et 4e) par des languettes collées (4f).

8. Dispositif de suspension et d'espacement, et boîte de conditionnement, selon la revendication 1, dans lesquels la languette perforée (1 ) et la bride d'espacement (2) sont utilisées comme support d'information, ainsi que le fond et les bords du boîtier (4).

9. Dispositif de suspension et d'espacement, et boîte de conditionnement, selon la revendication 1, dans lesquels on associe plusieurs boîtes de conditionnement et plusieurs dispositifs de suspension et d'espacement pour la présentation sur plusieurs broches d'une quantité plus importante de produits ou des produits de grande longueur.

## Patentansprüche

1. Vorrichtung zum Aufhängen und zur Abstandhalterung von Verpackungen, die auf Spiessen präsentiert werden, und Verpackungsschachteln, die mit dieser Vorrichtung ausgestattet sind, bei denen die Vorrichtung zum Aufhängen und zur Abstandhalterung durch eine Lasche (1 ) gebildet ist, die eine Stecköffnung (1 a) für den Doppelspiess (3) des Verkaufsmöbels aufweist, wobei diese Lasche mit einer Distanzlasche (2) ausgestattet ist, die auf dem Niveau der oberen Kante dieser Stecköffnung befestigt ist und wobei die Verpackungsschachtel durch ein halbsteifes Gehäuse (4) gebildet ist, das Randleisten aufweist, an denen ein Film aus thermoverschweissbarem Plastikmaterial (5) befestigt ist und der weiters dazu dient, die perforierte Lasche (1) mit der oberen Randleiste (4a) des Gehäuses (4) zu verbinden.

2. Vorrichtung zum Aufhängen und zur Abstandhalterung und Verpackungsschachtel gemäss Anspruch 1 für ein Verkaufsmöbel, welches mit Spiessen versehen ist, die um einen Winkel a geneigt sind und wobei die Länge der Distanzlasche (2) der Dicke des Gehäuses (4), geteilt durch den Cosinus des Neigungswinkels a der Spiesse des Verkaufsmöbels, entspricht.

3. Vorrichtung zur Aufhängung und Abstandhalterung und Verpackungsschachtel nach Anspruch 1, wobei die Distanzlasche (2) durch eine kleine Zunge (2a) verlängert ist, deren Breite dem Abstand der Arme (3a und 3b) der Doppelspiesse entspricht.

4. Vorrichtung zum Aufhängen und zur Abstandhalterung und Verpackungsschachtel nach Anspruch 1, wobei die perforierte Lasche (1) und die Distanzlasche (2) aus einem einzigen Stück mittels Falten und Kleben gebildet sind.

5. Vorrichtung zur Aufhängung und zur Abstandhalterung und Verpackungsschachtel nach Anspruch 1, wobei das Gehäuse (4) durch Ausschneiden, Falten und Kleben gebildet ist.

6. Vorrichtung zur Aufhängung und Abstandhalterung und Verpackungsschachtel nach den Ansprüchen 4 und 5, wobei das Falten durch die vorherige Ausbildung von Perforationslinien erleichtert ist.

7. Vorrichtung zur Aufhängung und Abstandhalterung und Verpackungsschachtel nach Anspruch 5, wobei die oberen (4b) und unteren Kanten (4c) an den vertikalen Kanten (4d und 4e) durch geklebte Laschen (4f) verbunden sind.

8. Vorrichtung zur Aufhängung und Abstandhalterung und Verpackungsschachtel nach Anspruch 1, wobei die perforierte Lasche (1 ) und die Distanzlasche (2) als Informationsträger benutzt werden, ebenso wie die Rückwand und die Ränder des Gehäuses (4).

9. Vorrichtung zur Aufhängung und Abstandhalterung und Verpackungsschachtel nach Anspruch 1, wobei man mehrere Verpackungsschachteln und mehrere Vorrichtungen zur Aufhängung und zur Abstandhalterung zusammenfügt, um auf mehreren Spiessen eine grössere Menge der Produkte oder Produkte grösserer Länge zu präsentieren.

## Claims

1. Device for suspending and spacing apart packages displayed on an arm, and a packaging box equipped with this device, in which the suspension and spacing device consists of a tab (1) in which there is an orifice (1 a) through which the twin arm (3) of the display stand can pass the said tab being provided with a spacing flange (2) positioned at the level of the top edge of the said orifice (1 a) and in which the packaging box consists of a semi-rigid casing (4) provided with edges over which there is fixed a film of heat weldable plastics material (5) which is used also for folding over the perforated tab (1) against the top edge (4a) of the casing (4).

2. Suspension and spacing device and a packaging box according to Claim 1, for a display stand provided with arms inclined at an angle a in which the length of the spacing flange (2) corresponds to the thickness of the casing (4} divided by the cosine of the angle a of inclination of the arms on the display stand.

3. Suspension and spacing device and a packaging box according to Claim 1, in which thespac- ing flange (2) is extended by a small tongue (2a) of a width corresponding to the spacing between the arms (3a und 3b) of the twin type of arm.

4. Suspension and spacing device and a packaging box according to Claim 1, in which the perforated tab (1) and the spacing flange (2) are produced in a single piece by folding and gluing.

5. Suspension and spacing device and a packaging box according to Claim 1, in which the casing (4) is produced by cutting, folding and gluing.

6. Suspension and spacing device and a packaging box according to Claims 4 and 5, in which the folding is facilitated by previously made lines of perforations.

7. Suspension and spacing device and a packaging box according to Claim 5, in which the top edge (4b) and bottom edge (4c) are connected to the vertical sides (4d and 4e) by glued tabs (4f).

8. Suspension and spacing device and a packaging box according to Claim 1, in which the perforated tab (1) and the spacing flange (2) are used as information carriers as are the bottom and the sides of the casing (4).

9. Suspension and spacing device and a packaging box according to Claim 1, in which a plurality of packaging boxes and a plurality of suspension and spacing devices are associated for the display of a larger quantity of products or of very long products on a plurality of arms.
